# EUROPÄISCHE PATENTSCHRIFT

(11) **EP 1 075 946 B1**
(45) Veröffentlichungstag und Bekanntmachung des Hinweises auf die Patenterteilung: **30.07.2003**
(21) Anmeldenummer: 00107855.9
(22) Anmeldetag: 12.04.2000
(51) Int. Cl.: B41F 17/00

(54) **Tampondruckmaschine**
Pad printing machine
Machine d'impression au tampon

(30) Priorität: 09.08.1999 DE 19937555
(43) Veröffentlichungstag der Anmeldung: 14.02.2001
(73) Patentinhaber: Tampoprint GmbH, D-70825 Korntal-Münchingen (DE)
(72) Erfinder: Philipp, Wilfried, 70806 Kornwestheim (DE)
(74) Vertreter: Dreiss, Fuhlendorf, Steimle & Becker

(56) Entgegenhaltungen:
- DE-A- 19 531 157
- DE-A- 19 717 653

## Beschreibung

Die Erfindung betrifft eine Tampondruckmaschine mit einem wenigstens eine Gravur tragenden Klischee, einer die Gravur mit Druckfarbe einfärbenden Einfärbevorrichtung und einem die Farbe aus der Gravur aushebenden und auf einen zu bedruckenden Gegenstand übertragenden Drucktampon.

Derartige Tampondruckmaschinen sind in einer Vielzahl bekannt. Bei diesen Druckmaschinen wird das Klischee mit einer Einfärbevorrichtung, welches als geschlossenes System oder als offenes System ausgebildet sein kann, eingefärbt. Nach diesem Einfärbevorgang ist das Druckbild mit Druckfarbe angefüllt, die mittels eines Drucktampons, der z.B. aus Silikon besteht, ausgehoben wird. Die am Drucktampon anhaftende Farbe wird dann mittels des Drucktampons auf den zu bedruckenden Gegenstand übertragen. Derartige Tampondruckmaschinen können optimal in Produktionslinien integriert werden, so dass die zu bedruckenden Produkte unmittelbar nach der Herstellung oder nach dem Zusammenbau bedruckt werden können.

Mitunter besteht das Erfordernis, die gleichen Produkte mit unterschiedlichen Kennzeichnungen oder unterschiedliche Produkte mit ihren entsprechenden unterschiedlichen Kennzeichnungen zu bedrucken. Um hierfür das jeweils erforderliche Druckbild in möglichst kurzer Zeit zur Verfügung stellen zu können, wurde in der DE 40 27 587 C1 vorgeschlagen, das Klischee als Folienklischee auszubilden und auf dem Klischee mehrere Druckbilder anzuordnen. So kann durch die Bereitstellung des jeweils geforderten Druckbildes, was durch eine Verschiebung des Klischees erfolgt, der entsprechende Gegenstand mit dem gewünschten Aufdruck versehen werden. Dokument DE-A-197 17653 oftenbart eine Tampondruckmaschine in Verbindung mit einer Lasergravureinrichtung, mit der die Oberfläche eines zu bedruckenden Werkstücks aufgerauht werden kann.

Der Erfindung liegt die Aufgabe zugrunde, eine Tampondruckmaschine bereitzustellen, welche flexibler ist, insbesondere rasch an sich ändernde Anforderungen hinsichtlich des Druckbildes anpassbar ist.

Diese Aufgabe wird bei einer Tampondruckmaschine der eingangs genannten Art erfindungsgemäß dadurch gelöst, dass der Einfärbevorrichtung eine Lasergravureinrichtung vorgeschaltet ist, mit der einerseits die Gravur in das Klischee eingravierbar und mit der andererseits der zu bedruckende oder bedruckte Gegenstand oder ein anderer Gegenstand gravierbar ist und dass eine Transporteinrichtung vorgesehen ist, mit der das Klischee von der Lasergravureinrichtung in den Bereich der Einfärbevorrichtung transportierbar ist.

Die erfindungsgemäße Tampondruckmaschine ist mit einer Lasergravureinrichtung versehen, die vor dem Einfärben des Klischees dieses mit der entsprechenden Gravur versieht. Dies kann unmittalbar vor dem Einfaärben erfolgen. Nach dem Eingravieren des Druckbildes wird dann das Klischee über eine geeignete Transporteinrichtung von der Lasergravureinrichtung in den Bereich der Einfärbevorrichtung transportiert, so dass das Druckbild eingefärbt werden kann. Das Druckbild wird also erst kurz vor dem Einfärbevorgang mittels der Lasergravureinrichtung in das Klischee eingraviert. Auf diese Weise kann die Tampondruckmaschine auf relativ einfache und schnelle Art und Weise an unterschiedliche zu bedruckende Gegenstände bzw. an unterschiedliche Druckbilder angepasst werden.

Mit der Lasergravureinrichtung kann bei Bedarf aber auch der zu bedruckende oder bereits bedruckte Gegenstand graviert werden. Dies hat den wesentlichen Vorteil, dass für die Vorbereitung des zu bedruckenden Gegenstands, z.B. für eine Oberflächenaufrauung oder dergleichen, in welche die Druckfarbe anschließend eingedruckt wird, keine separate Laserstation erforderlich ist. Weiterhin kann in der gleichen Maschine das bedruckte Werkstück nachbehandelt werden, z.B. kann es mit Kennzeichen oder Beschriftungen versehen werden. Es wird mit der erfindungsgemäßen Druckmaschine aber die Möglichkeit geschaffen, dass andere, nicht zu bedruckende Gegenstände ausschließlich nur gelasert werden. Parallel zum Lasern können die zu bedruckende Gegenstände bedruckt werden.

Mit Vorzug ist die Position der Lasergravureinrichtung bezüglich des Drucktampons vorgebbar. Insbesondere kann auch mit der Lasergravureinrichtung eine Passermarke eingraviert werden, anhand derer das Klischee z.B. mittels eines Sensors bezüglich der Einfärbevorrichtung und/oder dem Drucktampon ausgerichtet wird. Die Lasergravureinrichtung kann vollständig in die Tampondruckmaschine integriert sein, es ist jedoch auch denkbar, dass die Lasergravureinrichtung als separates, an die Tampondruckmaschine anbaubares Bauteil ausgebildet ist.

Mit Vorzug weist die Lasergravureinrichtung einen YAG-Laser oder CO₂-Laser auf. Mittels derartigen Lasern können alle laserfähigen Materialien graviert werden. Dies sind insbesondere Kunststoffklischees und Metallfolienklischees.

Gemäß einem bevorzugten Ausführungsbeispiel ist das Klischee ein Bandklischee, welches von der Lasergravureinrichtung in Richtung der Einfärbevorrichtung transportierbar ist. Dabei ist das Bandklischee von einer Vorratsrolle abwickelbar und nach Gebrauch auf eine weitere Rolle aufwickelbar. Das Bandklischee wird dabei eine vorgegebene Strecke von der Vorratsrolle abgezogen, so dass das neue Druckbild eingelasert werden kann. Es ist jedoch auch denkbar, dass das Bandklischee abhängig von der Größe des Druckbildes mehr oder weniger weit vom Bandklischee abgezogen wird.

Bei einem bevorzugten Ausführungsbeispiel sind die Lasergravureinrichtung und die Einfärbevorrichtung zwischen den beiden Rollen angeordnet. Eine andere Ausführungsform sieht vor, dass die beiden Rollen auf einer Seite der Maschine, insbesondere auf der die Lasergravureinrichtung aufweisenden Seite, angeordnet sind. Auf diese Weise wird die Möglichkeit geschaffen, dass die Tampondruckmaschine sowohl parallel als auch quer zur Transportrichtung einer Produktionsstraße ein- bzw. angebaut werden kann.

Eine andere Ausführungsform sieht vor, dass das zugeschnittene Klischee einem Klischeestapel entnehmbar ist. In diesem Klischeestapel befinden sich zunächst unbeschriftete Klischees, die der Lasergravureinrichtung zugeführt werden, so dass diese mit dem entsprechenden Druckbild versehen werden können. Nach der Gravur wird das Klischee der Einfärbevorrichtung zugeführt, so dass dort das Druckbild mit Druckfarbe eingefärbt werden kann. Nach Gebrauch wird dieses Druckklischee entweder einem Speicher oder einer Entsorgungseinrichtung zugeführt.

Bevorzugt wird als Klischee ein Polyesterklischee verwendet, welches insbesondere eine lasergravierbare Lackierung trägt. Derartige Klischees können graviert werden, ohne dass die Ränder ausfransen bzw. Material aufgeworfen wird, was eine saubere Abrakelung verhindern würde.

Mit Vorzug weist die Einfärbevorrichtung einen Antrieb für einen Farbbehälter auf, der in Längsrichtung oder Querrichtung bezüglich der Transportrichtung des Klischees bewegbar ist.

Mit Vorzug ist der Farbbehälter nach dem Einfärbevorgang weg von der Lasergravureinrichtung bewegbar. Auf diese Weise wird sichergestellt, dass die noch nicht benutzten Abschnitte des Bandklischees nicht mit Druckfarbe verschmutzt werden, was evtl. einen Laservorgang bzw. eine Gravur nachteilig beeinflussen könnte. Der Farbbehälter wird also lediglich vom einfärbenden Druckbild in Richtung bereits eingefärbter Druckbilder hin und her bewegt.

Eine Weiterbildung sieht vor, dass die Lasergravureinrichtung an ein Computersystem anschließbar ist. Über dieses Computersystem können die Daten für das neue Druckbild eingegeben werden bzw. kann ein Kunde die Daten für Druckbilder entweder selbst in das Computersystem einspielen bzw. über geeignete Speichermedien bereitstellen. Außerdem können in dem Computersystem die Daten für unterschiedliche Druckbilder abgespeichert und, bei Bedarf, in kürzester Zeit aufgerufen werden. Es können auch die Daten für das Gravieren von Werkstücken und für den Druckvorgang selbst eingegeben werden.

Die erfindungsgemäße Druckmaschine ist optimal dazu geeignet, just-in-time-Druckvorgänge durchzuführen, ohne dass hierfür die Druckmaschine umgerüstet bzw. aufgerüstet werden muss. Außerdem ist die Tampondruckmaschine hoch flexibel und besitzt einen hohen Integrationsgrad in die unterschiedlichsten Produktionslinien.

Bei einer Weiterbildung ist vorgesehen, dass die Lasergravureinrichtung zum Gravieren von Klischees mehrerer Tampondruckmaschienen ausgebildet ist. Auf diese Weise wird ein Gravierzentrum für Klischees geschaffen, die in unterschiedlichen Tampondruckmaschinen Verwendung finden. Die Lasergravureinrichtung ist somit optimal ausgenutzt.

Bei einer Ausführungsform der Tampondruckmaschine ist vorgesehen, dass die Lasergravureinrichtung an einem oder mehreren Schlitten insbesondere im Raum verfahrbar gelagert ist. Bevorzugt kann die Lasergravureinrichtung auch in drei Richtungen geschwenkt werden. Die Lasergravureinrichtung kann dadurch in einen Laserbereich für die Klischees und in einen Laserbereich für die Gegenstände verfahren werden. Die Lasergravureinrichtung kann dadurch nach dem Gravieren des Klischees sofort für das Gravieren der Gegenstände verwendet werden, ohne dass hierfür Umbauten erforderlich sind. Die Tampondruckmaschine ist daher auch für Kleinserien geeignet.

Bevorzugt ist der Schlitten in den Transportbereich eines Transportsystems für Werkstücke, z.B. eines Drehtellers, eines Linearbandes, eines Duobandes oder eines Taktbandes für die zu bedruckenden bzw. der bedruckten Gegenstände verfahrbar. Die Gegenstände können somit auch relativ einfach und im Arbeitstakt in den Arbeitsbereich der Lasergravureinrichtung gebracht werden.

Weitere Vorteile, Merkmale und Einzelheiten der Erfindung ergeben sich aus den Unteransprüchen sowie der nachfolgenden Beschreibung, in der unter Bezugnahme auf die Zeichnung besonders bevorzugte Ausführungsbeispiele im einzelnen dargestellt sind. Dabei können die in der Zeichnung dargestellten sowie in den Ansprüchen und in der Beschreibung erwähnten Merkmale jeweils einzeln für sich oder in beliebiger Kombination erfindungswesentlich sein. In der Zeichnung zeigen:
- Figur 1: eine Seitenansicht eines ersten Ausführungsbeispiels der erfindungsgemäßen Tampondruckmaschine;
- Figur 2: eine Ansicht in Richtung des Pfeils II gemäß Figur 1 auf die Tampondruckmaschine;
- Figur 3: eine Seitenansicht auf ein zweites Ausführungsbeispiel der erfindungsgemäßen Tampondruckmaschine;
- Figur 4: eine Ansicht in Richtung des Pfeils IV gemäß Figur 3; und
- Figur 5: ein drittes Ausführungsbeispiel der erfindungsgemäßen Tampondruckmaschine.

In der Figur 1 ist ein erstes Ausführungsbeispiel einer insgesamt mit 10 bezeichneten Tampondruckmaschine gemäß einem ersten Ausführungsbeispiel dargestellt. Diese Tampondruckmaschine 10 besitzt eine im Wesentlichen bekannte Einfärbevorrichtung 12 (siehe auch Figur 2), mit welcher ein Bandklischee 14, insbesondere eine auf dem Bandklischee 14 sich befindende Gravur mit Druckfarbe eingefärbt wird. Das Bandklischee wird von einer Vorratsrolle 16 abgezogen und in Richtung des Pfeils 18 einer Aufwickelrolle 20 zugeführt. Dabei durchläuft das Bandklischee 14 zunächst eine Lasergravureinrichtung 22, bevor es die Einfärbevorrichtung 12 passiert. In der Lasergravureinrichtung 22 befindet sich ein Laser 24, der von einem Computersystem 26, insbesondere von einem PC, angesteuert wird. Mittels des Lasers 24 wird das Druckbild in das Bandklischee 14 eingraviert und nach Fertigstellung der Gravur das Bandklischee 14 um eine vorgegebene Wegstrecke in Richtung des Pfeils 18 in die Einfärbevorrichtung 12 transportiert. Dort wird die Gravur mittels eines Farbbehälters 28 mit Druckfarbe eingefärbt, die dann, wie allgemein bekannt, von einem Tampon 30 aus der Gravur ausgehoben und auf einen zu bedruckenden Gegenstand übertragen wird. Das Klischee bzw. diese Gravur wird solange eingefärbt, solange Gegenstände mit dem gleichen Druckbild bedruckt werden müssen. Sollen Gegenstände mit anderen Druckbildern bedruckt werden, dann wird dieses andere Druckbild mittels des Lasers 24 in das Bandklischee 14 eingraviert und das Bandklischee 14 in Richtung des Pfeils 18 um die vorgegebene Wegstrecke transportiert, so dass das neue Druckbild eingefärbt werden kann. Die alten Druckbilder werden zusammen mit dem Bandklischee 14 auf der Aufwickelrolle 20 aufgewickelt.

Die in den Figuren 1 und 2 dargestellte Tampondruckmaschine 10 besitzt außerdem eine Restfarbenabholung 32, mit welcher nach dem Bedrucken des Gegenstandes der Tampon von Restfarbe gesäubert wird. In der Figur 2 sind mit dem Bezugszeichen 34 noch eine Wegverstellung für einen, den Tampon 30 tragenden Druckschlitten, und mit dem Bezugszeichen 36 ein höhenverstellbarer Winkeltisch bezeichnet. In der Figur 1 ist deutlich erkennbar, dass zwischen den beiden Rollen 20 die Lasergravureinrichtung 22 und die Einfärbevorrichtung 12 angeordnet sind.

Beim Ausführungsbeispiel der Figuren 3 und 4 liegen die beiden Rollen 16 und 20 nahe beieinander und die Transportrichtung (Pfeil 18) des Bandklischees 14 liegt senkrecht zur Transportrichtung in den Figuren 1 und 2 und somit senkrecht zur Transportrichtung der zu bedruckenden Gegenstände. Auf diese Weise baut die Tampondruckmaschine 10 der Figuren 3 und 4 relativ schmal, was insbesondere aus Figur 4 erkennbar ist. Auch hier wird über die Lasergravureinrichtung 22 das Druckbild in das Bandklischee 14 eingraviert, bevor dieses der Einfärbevorrichtung 12 zugeführt wird. Die Abschnitte des Bandklischees 14, welche Druckbilder aufweisen, die nicht mehr benötigt werden, werden unterhalb der Einfärbevorrichtung 12 in Richtung der Aufwickelrolle 20 zurückgeführt. Auch hier wird die Lasergravureinrichtung 22 über ein Computersystem 26 angesteuert und es werden die Druckbilder just-in-time bereitgestellt und mittels des Lasers 24 in das Bandklischee 14 eingraviert.

Beim Ausführungsbeispiel der Figur 5 wird kein Bandklischee 14 verwendet, sondern es werden Klischeetafeln 36, die in einem Klischeestapel 38 bevorrated sind, diesem entnommen. Hierfür dient ein Klischeetransport 40, der die einzelnen Klischeetafeln 36 der Lasergravureinrichtung 22 zuführt, so dass das Druckbild mittels des Lasers 24 eingraviert werden kann. Anschließend wird die gravierte Klischeetafel 36 der Einfärbevorrichtung 12 zugeführt und mittels des Farbbehälters 28 eingefärbt. Wird ein neues Druckbild benötigt, dann wird die in der Einfärbevorrichtung 12 sich befindende Klischeetafel 36 entweder einem Zwischenspeicher oder einer Entsorgungseinrichtung zugeführt und gegen eine neue Klischeetafel 36 mit dem neuen Druckbild ausgetauscht.

Mit der erfindungsgemäßen Tampondruckmaschine 10 wird just-in-time das jeweilige Druckbild zur Verfügung gestellt, so dass unterschiedlichste Gegenstände innerhalb kürzester Zeit mit dem entsprechenden Druckbild bedruckt werden können.

## Patentansprüche

1. Tampondruckmaschine mit einem wenigstens eine Gravur tragenden Klischee (14, 36), einer die Gravur mit Druckfarbe einfärbenden Einfärbevorrichtung (12) und einem die Farbe aus der Gravur aushebenden und auf einen zu bedruckenden Gegenstand übertragenden Drucktampon (30), wobei der Einfärbevorrichtung (12) eine Lasergravureinrichtung (22) vorgeschaltet ist, mit der einerseits die Gravur in das Klischee (14, 36) eingravierbar und mit der andererseits der zu bedruckende oder bedruckte Gegenstand oder ein anderer Gegenstand gravierbar ist und dass eine Transporteinrichtung vorgesehen ist, mit der das Klischee (14, 36) von der Lasergravureinrichtung (22) in den Bereich der Einfärbevorrichtung (12) transportierbar ist.

2. Tampondruckmaschine nach Anspruch 1, **dadurch gekennzeichnet, dass** die Position der Lasergravureinrichtung (22) bezüglich des Drucktampons (30) vorgebbar ist.

3. Tampondruckmaschine nach einem der vorhergehenden Ansprüche, **dadurch gekennzeichnet, dass** die Lasergravureinrichtung (22) einen YAG-Laser oder CO₂-Laser aufweist.

4. Tampondruckmaschine nach einem der vorhergehenden Ansprüche, **dadurch gekennzeichnet, dass** die Lasergravureinrichtung (22) an die Druckeinheit ankoppelbar ist.

5. Tampondruckmaschine nach einem der vorhergehenden Ansprüche, **dadurch gekennzeichnet, dass** das Klischee ein Bandklischee (14) ist, welches von der Lasergravureinrichtung (22) in Richtung der Einfärbevorrichtung (12) transportierbar ist.

6. Tampondruckmaschine nach Anspruch 5, **dadurch gekennzeichnet, dass** das Bandklischee (14) von einer Vorratsrolle (16) abwickelbar und auf eine weitere Rolle (20), nach Gebrauch, aufwickelbar ist.

7. Tampondruckmaschine nach Anspruch 6, **dadurch gekennzeichnet, dass** die beiden Rollen (16, 20) auf einer Seite der Maschine, insbesondere auf der, die Lasergravureinrichtung (22) aufweisenden Seite, angeordnet sind.

8. Tampondruckmaschine nach Anspruch 6, **dadurch gekennzeichnet, dass** zwischen den beiden Rollen (16, 20) die Lasergravureinrichtung (22) und die Einfärbevorrichtung (12) angeordnet sind.

9. Tampondruckmaschine nach einem der Ansprüche 1 - 4, **dadurch gekennzeichnet, dass** das Klischee (36) einem Klischeestapel (38) entnehmbar ist.

10. Tampondruckmaschine nach einem der vorhergehenden Ansprüche, **dadurch gekennzeichnet, dass** das Klischee (14, 36) ein Kunststoffklischee, insbesondere ein Polyesterklischee oder ein Metallfolienklischee ist.

11. Tampondruckmaschine nach einem der vorhergehenden Ansprüche, **dadurch gekennzeichnet, dass** das Klischee (14, 36) eine lasergravierbare Lackierung trägt.

12. Tampondruckmaschine nach einem der vorhergehenden Ansprüche, **dadurch gekennzeichnet, dass** die Einfärbevorrichtung (12) einen Antrieb für einen Farbbehälter (28) aufweist, der in Längsrichtung oder Querrichtung bezüglich der Transportrichtung (18) des Klischees (14, 36) bewegbar ist.

13. Tampondruckmaschine nach Anspruch 9, **dadurch gekennzeichnet, dass** der Farbbehälter (28) nach dem Einfärbevorgang weg von der Lasergravureinrichtung (22) bewegbar ist.

14. Tampondruckmaschine nach einem der vorhergehenden Ansprüche, **dadurch gekennzeichnet, dass** die Lasergravureinrichtung (22) an ein Computersystem (26) anschließbar ist.

15. Tampondruckmaschine nach einem der vorhergehenden Ansprüche, **dadurch gekennzeichnet, dass** die Lasergravureinrichtung (22) zum Gravieren von Klischees mehrerer Tampondruckmaschienen ausgebildet ist.

16. Tampondruckmaschine nach einem der vorhergehenden Ansprüche, **dadurch gekennzeichnet, dass** die Lasergravureinrichtung (22) an einem oder mehreren Schlitten insbesondere im Raum verfahrbar an der Tampondruckmaschine gelagert ist.

17. Tampondruckmaschine nach Anspruch 16, **dadurch gekennzeichnet, dass** der Schlitten in den Transportbereich der zu bedruckenden bzw. der bedruckten Gegenstände verfahrbar ist.

18. Tampondruckmaschine nach Anspruch 17, **dadurch gekennzeichnet, dass** der Schlitten in den Transportbereich eines Transportsystems, z.B. eines Drehtellers, eines Linearbandes, eines Duobandes oder eines Taktbandes für die zu bedruckenden bzw. der bedruckten Gegenstände verfahrbar ist.

## Claims

1. Pad printing machine comprising a plate (14, 36) carrying at least one engraving, an inking apparatus (12) which inks the engraving with printing ink, and a printing pad (30) which lifts the ink out of the engraving and transfers it to an object to be printed on, a laser engraving means (22) with which, on the one hand, the engraving can be engraved into the plate (14, 36) and with which, on the other hand, the object to be printed on or the printed object or another object can be engraved being located upstream of the inking apparatus (12), and a transport means being provided with which the plate (14, 36) can be transported from the laser engraving means (22) into the region of the inking apparatus (12).

2. Pad printing machine according to Claim 1, **characterized in that** the position of the laser engraving means (22) can be specified relative to the printing pad (30).

3. Pad printing machine according to any of the preceding Claims, **characterized in that** the laser engraving means (22) has a YAG laser or CO₂ laser.

4. Pad printing machine according to any of the preceding Claims, **characterized in that** the laser engraving means (22) can be coupled to the printing unit.

5. Pad printing machine according to any of the preceding Claims, **characterized in that** the plate is a band plate (14) which can be transported from the laser engraving means (22) in the direction of the inking apparatus (12).

6. Pad printing machine according to Claim 5, **characterized in that** the band plate (14) can be unwound from a storage roll (16) and, after use, wound onto a further roll (20).

7. Pad printing machine according to Claim 6, **characterized in that** the two rolls (16, 20) are arranged on one side of the machine, in particular on the side having laser engraving means (22).

8. Pad printing machine according to Claim 6, **characterized in that** the laser engraving means (22) and the inking apparatus (12) are arranged between the two rolls (16, 20).

9. Pad printing machine according to any of Claims 1 - 4, **characterized in that** the plate (36) can be removed from a plate stack (38).

10. Pad printing machine according to any of the preceding Claims, **characterized in that** the plate (14, 36) is a plastics plate, in particular a polyester plate, or a metal foil plate.

11. Pad printing machine according to any of the preceding Claims, **characterized in that** the plate (14, 36) carries a laser-engravable coating.

12. Pad printing machine according to any of the preceding Claims, **characterized in that** the inking apparatus (12) has a drive for an ink container (28), which can be moved in the longitudinal direction or transverse direction relative to the transport direction (18) of the plate (14, 36).

13. Pad printing machine according to Claim 9, **characterized in that** the ink container (28) can be moved away from the laser engraving means (22) after the inking process.

14. Pad printing machine according to any of the preceding Claims, **characterized in that** the laser engraving means (22) can be connected to a computer system (26).

15. Pad printing machine according to any of the preceding Claims, **characterized in that** the laser engraving means (22) is formed for engraving plates of a plurality of pad printing machines.

16. Pad printing machine according to any of the preceding Claims, **characterized in that** the laser engraving means (22) is mounted on one or more carriages, in particular so that it can be moved in three dimensions, on the pad printing machine.

17. Pad printing machine according to Claim 16, **characterized in that** the carriage can be moved into the transport region of the objects to be printed on or the printed objects.

18. Pad printing machine according to Claim 17, **characterized in that** the carriage can be moved into the transport region of a transport system, e.g. of a turntable, of a linear belt, of a twin belt or of a synchronous belt, for the objects to be printed on or the printed objects.

## Revendications

1. Machine à imprimer à tampon d'encrage avec un cliché (14, 36) portant au moins une gravure, un dispositif d'encrage (12) encrant la gravure avec de l'encre d'imprimerie et un tampon d'impression (30) enlevant l'encre de la gravure et la transmettant à un objet à imprimer, un dispositif de gravure par laser (22) étant monté en amont du dispositif d'encrage (12), lequel permet d'une part de graver la gravure dans le cliché (14, 36) et d'autre part de graver l'objet à imprimer ou imprimé ou un autre objet et un dispositif de transport étant prévu, avec lequel le cliché (14, 36) peut être transporté du dispositif de gravure par laser (22) à la zone du dispositif d'encrage (12).

2. Machine à imprimer à tampon d'encrage selon la revendication 1, **caractérisée en ce que** la position du dispositif de gravure par laser (22) peut être prédéfinie en ce qui concerne le tampon d'impression (30).

3. Machine à imprimer à tampon d'encrage selon l'une quelconque des revendications précédentes, **caractérisée en ce que** le dispositif de gravure par laser (22) présente un laser YAG ou un laser au CO₂.

4. Machine à imprimer à tampon d'encrage selon l'une quelconque des revendications précédentes, **caractérisée en ce que** le dispositif de gravure par laser (22) peut être couplé à l'unité d'impression.

5. Machine à imprimer à tampon d'encrage selon l'une quelconque des revendications précédentes, **caractérisée en ce que** le cliché est un cliché à bande (14) qui peut être transporté du dispositif de gravure par laser (22) en direction du dispositif d'encrage (12).

6. Machine à imprimer à tampon d'encrage selon la revendication 5, **caractérisée en ce que** le cliché à bande (14) peut être déroulé d'un rouleau de réserve (16) et être enroulé sur un autre rouleau (20), après usage.

7. Machine à imprimer à tampon d'encrage selon la revendication 6, **caractérisée en ce que** les deux rouleaux (16, 20) sont disposés sur un côté de la machine, en particulier sur le côté présentant le dispositif de gravure par laser (22).

8. Machine à imprimer à tampon d'encrage selon la revendication 6, **caractérisée en ce que** le dispositif de gravure par laser (22) et le dispositif d'encrage (12) sont disposés entre les deux rouleaux (16, 20).

9. Machine à imprimer à tampon d'encrage selon l'une quelconque des revendications 1 à 4, **caractérisée en ce que** le cliché (36) peut être prélevé sur une pile de clichés (38).

10. Machine à imprimer à tampon d'encrage selon l'une quelconque des revendications précédentes, **caractérisée en ce que** le cliché (14, 36) est un cliché en plastique, en particulier un cliché en polyester ou un cliché à film métallique.

11. Machine à imprimer à tampon d'encrage selon l'une quelconque des revendications précédentes, **caractérisée en ce que** le cliché (14, 36) porte un laquage pouvant être gravé par laser.

12. Machine à imprimer à tampon d'encrage selon l'une quelconque des revendications précédentes, **caractérisée en ce que** le dispositif d'encrage (12) présente un entraînement pour un réservoir d'encre (28), qui peut être déplacé dans le sens de la longueur ou dans le sens transversal par rapport au sens de transport (18) du cliché (14, 36).

13. Machine à imprimer à tampon d'encrage selon la revendication 9, **caractérisée en ce que** le réservoir d'encre (28) peut être déplacé après l'opération d'encrage à partir du dispositif de gravure par laser (22).

14. Machine à imprimer à tampon d'encrage selon l'une quelconque des revendications précédentes, **caractérisée en ce que** le dispositif de gravure par laser (22) peut être raccordé à un système informatique (26).

15. Machine à imprimer à tampon d'encrage selon l'une quelconque des revendications précédentes, **caractérisée en ce que** le dispositif de gravure par laser (22) est réalisé pour graver des clichés de plusieurs machines à imprimer à tampon d'encrage.

16. Machine à imprimer à tampon d'encrage selon l'une quelconque des revendications précédentes, **caractérisée en ce que** le dispositif de gravure par laser (22) est logé sur la machine à imprimer à tampon d'encrage de façon à pouvoir se déplacer sur un ou plusieurs chariots en particulier dans l'espace.

17. Machine à imprimer à tampon d'encrage selon la revendication 16, **caractérisée en ce que** le chariot peut être déplacé dans la zone de transport des objets à imprimer ou des objets imprimés.

18. Machine à imprimer à tampon d'encrage selon la revendication 17, **caractérisée en ce que** le chariot peut être déplacé dans la zone de transport d'un système de transport, par exemple un plateau tournant, d'une bande linéaire, d'une bande double ou d'une bande à commande cyclique pour les objets à imprimer ou les objets imprimés.
